# FASCICULE DE BREVET EUROPEEN

(11) **EP 1 554 214 B1**
(45) Date de publication et mention de la délivrance du brevet: **25.04.2007**
(21) Numéro de dépôt: 02795310.8
(22) Date de dépôt: 14.10.2002
(51) Int. Cl.: B66F 3/04, B66F 7/12

(54) **MOYEN ET INSTALLATION DE DEPLACEMENT D'UNE CHARGE EN HAUTEUR**
MITTEL UND VORRICHTUNG ZUR HÖHENVERSTELLUNG EINER LAST
METHOD AND INSTALLATION FOR UPWARD DISPLACEMENT OF A LOAD

(43) Date de publication de la demande: 20.07.2005
(73) Titulaire: ETS BARRE SAS, F-47320 Clairac (FR)
(72) Inventeur: BARRE, André, F-47320 Clairac (FR)
(74) Mandataire: Ravina, Bernard
(86) Numéro de dépôt international: PCT/FR2002/003495
(87) Numéro de publication internationale: WO 2004/035457

(56) Documents cités:
- GB-A- 2 067 512
- US-A- 4 093 181
- DATABASE WPI Section PQ, Week 198734 Derwent Publications Ltd., London, GB; Class Q38, AN 1987-241518 XP002198071 -& SU 1 283 215 A (GOSSNAB DES TECH), 15 janvier 1987 (1987-01-15)

## Description

La présente invention a pour objet un moyen et une installation de déplacement d'une charge en hauteur selon le préambule des revendications 1 et 25 utilisable notamment pour la construction de bâtiment à usage agricole du type serre et autres. US 4 093 181 divulgue un tel moyen et une telle installation.

Les bâtiments du type serre, comprennent une ossature autoporteuse recouverte d'une bâche en matière synthétique transparente au rayonnement solaire. L'ossature de certaines serres est constituée par des arceaux entretoises et enfichés par leurs extrémités dans le sol ou dans des éléments implantés dans le sol.

D'autres serres de plus grandes dimensions, par exemple les serres chapelle, et présentant une hauteur de 6 à 8 mètres ou plus, comprennent une ossature constituée par une série de montants verticaux matérialisant les murs et par une série de fermettes, généralement sous forme d'arceaux, constituant l'ossature de la toiture. Si la pose des montants ne pose pas de problème particulier, il n'en va pas de même pour le montage de l'ossature de la toiture. Cette dernière est montée fermette par fermette sur les montants, correspondants. En raison de la hauteur de ces montants sont utilisés des moyens de levage appropriés tels que grues ou autres engins pour la mise en place des fermettes sur lesdits montants. Les fermettes au cours de leur levage sont guidées dans leur mouvement ascendant par deux ou plusieurs personnes installées au-dessus du sol, sur des plates-formes appropriées. Le but de ce guidage est double, d'une part éviter le pivotement de la fermette au cours du levage et le heurt de cette dernière contre les montants ce qui risquerait de fausser tant la fermette que les montants et d'autre part poser les pieds de la fermette sur l'extrémité supérieure des montants. Après fixation des fermettes aux montants, ces dernières sont entretoisées par des pannes équidistantes. Les travaux de fixation de ces pannes aux fermettes s'effectuent en hauteur. Pour minimiser les risques d'accident les travaux en hauteur sont soumis à des conditions strictes de sécurité. Ainsi le personnel chargé de la pose des fermettes et des pannes doit être correctement assuré par des sangles à des matériels anti-chute portés par les plates-formes de travail. Quelquefois, en raison de l'impossibilité de mise en oeuvre d'une plate-forme de travail, le matériel anti-chute est fixé à la flèche d'une grue, dans ce cas le personnel affecté à la pose des éléments de l'ossature de toits évolue sur des échelles ou sur les éléments déjà posés. Parfois aucune règle de sécurité n'est respectée, les poseurs travaillant alors en hauteur sans être assurés.
Outre les dangers liés aux risques de chute, le travail en hauteur s'avère pénible et fastidieux d'une part et long d'autre part. En règle générale le montage de ce type de serre occupe une période de temps conséquente et rentre pour une part notable dans le coût des travaux de montage de la serre.

La présente invention a pour objet de minimiser l'importance et la durée des travaux en hauteur en proposant un moyen et une installation de déplacement d'une charge en hauteur grâce à l'emploi desquels il devient possible de déplacer vers l'extrémité haute des montants de la serre, la structure de toit de cette dernière une fois celle-ci construite au sol, aux pieds des montants de la serre.

À cet effet le moyen selon l'invention, de déplacement d'une charge en hauteur selon un axe vertical se caractérise essentiellement en ce la partie mobile de l'ensemble moteur est constituée par :
- un réducteur solidaire de la monture de guidage, comportant un arbre d'entrée rotatif accouplé à un organe moteur et un arbre de sortie rotatif sur lequel est calé un pignon denté,
- une chaîne à maillons articulés et galets de roulement, engrenée sur le pignon denté dont chaque maillon sur l'un de ses flancs extérieurs porte au moins une dent prévue pour coopérer en emboîtement de forme avec l'une des dents de la crémaillère ,
- un guide chaîne sous forme de lame d'épaisseur constante, comportant un chemin de guidage de chaîne sur lequel roulent les galets de la chaîne, le chemin de guidage de chaîne étant formé sur la tranche de la lame, et les flancs des maillons de la chaîne venant de part et d'autre du chemin et de la lame, et la monture de guidage comporte au moins un galet de guidage venant en appui contre le montant sur la face de ce dernier opposée à la crémaillère, ledit galet étant monté en rotation sur un arbre horizontal, supporté par la monture de guidage

Préférentiellement, selon une autre caractéristique de l'invention, la partie mobile de l'ensemble moteur est portée par la monture de guidage.

Selon une autre caractéristique de l'invention, la monture de guidage forme une cage, le réducteur étant fixé dans la cage.

Selon une autre caractéristique de l'invention, le chemin de guidage du guide chaîne forme sensiblement un U et comporte deux portions rectilignes opposées jointes l'une à l'autre par une portion en demi cercle.

Selon une autre caractéristique de l'invention, le guide chaîne est monté de manière glissante sur au moins un élément support fixé à la monture et est fixé en position sur cet élément support par des vis de blocage engagées dans des taraudages de l'élément support.

Selon encore une autre caractéristique de l'invention, les vis de blocage sont engagées de manière traversante dans des lumières oblongues traversantes formées dans le guide chaîne, ces lumières étant orientées dans la direction de l'axe longitudinal médian du guide chaîne.

Selon une autre caractéristique de l'invention, est prévu un moyen de réglage de la tension de la chaîne par déplacement du guide chaîne.

Préférentiellement, Selon une autre caractéristique de l'invention, le moyen de réglage de la tension de la chaîne est constitué par une vis engagée dans le taraudage traversant d'une patte fixée au guide chaîne et formant saillie sous ce dernier, ladite vis venant en appui contre l'une des faces latérales de l'élément support.

En variante, selon une autre caractéristique de l'invention, le réducteur est monté de manière glissante, selon l'axe de tension de la chaîne, dans la cage que forme la monture et est fixé en position à ladite monture par des boulons de blocage.

Préférentiellement est prévu un moyen de mise en tension de la chaîne par déplacement du réducteur.

Selon une autre caractéristique de l'invention, le moyen de mise en tension est constitué par un excentrique.

Selon une autre caractéristique de l'invention, la monture de guidage est pourvue de deux galets de guidage distants l'un de l'autre.

Cette monture de guidage Selon une autre caractéristique de l'invention, comprend deux ailes verticales parallèles maintenues en position l'une par rapport à l'autre par un moyen de liaison.

Selon une autre caractéristique de l'invention, l'arbre de chaque galet de guidage est solidaire d'une structure support de la monture.

Selon encore une autre caractéristique de l'invention, l'arbre de chaque galet est articulé par son extrémité distale à la structure support selon un axe géométrique perpendiculaire à son axe géométrique longitudinal et parallèle à la face du montant contre laquelle vient en appui le galet et ledit arbre au voisinage du galet coopère avec un organe de réglage de la pression du galet contre la face correspondante du montant.

Selon encore une autre caractéristique de l'invention, l'organe de réglage de la pression du galet est une vis engagée dans un taraudage traversant de la structure support cette vis étant destinée à venir agir en poussée de manière radiale sur l'arbre

En variante, selon une autre caractéristique de l'invention, l'arbre de chaque galet est porté par un excentrique s'étendant entre les deux ailes verticales de la monture, ledit excentrique étant monté en rotation dans des paliers pratiqués dans les ailes de ladite monture, ledit excentrique constituant organe de réglage de la pression du galet contre la face correspondante du montant.

Préférentiellement, selon encore une autre caractéristique de l'invention, est un moyen de repérage angulaire de la position de l'excentrique.

Selon encore une autre caractéristique de l'invention, la monture de guidage comprend un élément de support de la charge, cet élément de support étant fixé de manière amovible d'une part à la charge et d'autre part à l'une au moins des deux ailes verticales de la monture.

Préférentiellement, selon une autre caractéristique de l'invention, l'action de l'élément support sur la monture engendre un moment de basculement de la monture vers le montant et par voie de conséquence de la chaîne à maillon vers la crémaillère, le point de liaison de l'élément support à la monture étant situé selon un niveau inférieur à la chaîne.

Selon encore une autre caractéristique de l'invention, l'arbre d'entrée rotatif du réducteur traverse de part en part le boîtier dudit réducteur, forme saillie sur l'un au moins des côtés de ce dernier, comporte sur la partie en saillie un embout carré, ledit arbre d'entrée comportant de plus selon son axe longitudinal un alésage cylindrique traversant, dans lequel est engagé de manière libre en rotation un arbre cylindrique, lequel par chacune de ses extrémités est accouplé à un arbre d'accouplement de section droite carré, celui des deux dits arbres d'accouplement disposé en regard de l'embout carré recevant de manière glissante un manchon d'accouplement, lequel manchon d'accouplement est en permanence en relation d'accouplement avec ledit arbre d'accouplement et par déplacement axial sur ledit arbre est amené également en relation d'accouplement avec l'embout carré correspondant de l'arbre d'entrée pour assurer une transmission de couple et de mouvement entre ledit arbre d'accouplement et l'arbre d'entrée, lesdits arbres d'accouplement étant destiné à être accouplé à un arbre de transmission.

La présente invention a également pour objet une installation de déplacement d'une charge en hauteur comporte au moins un moyen de déplacement de charge.

Selon une autre caractéristique de l'invention, l'installation comporte au moins deux moyens de déplacement de charge en hauteur, les arbres d'entrée de ces deux moyens étant axialement alignés et étant joints l'un à l'autre par un arbre de transmission, l'arbre d'entrée de l'un de ces deux moyens de déplacement d'une charge en hauteur recevant un second arbre de transmission accouplé par ailleurs à un mécanisme moteur d'entraînement.

Ainsi chaque montant ou bien un montant sur deux par exemple pourra être équipé d'un moyen de déplacement de charge en hauteur et les différents moyens de déplacement pour chacune des rangées de montants seront alignés par leurs arbres d'entrée et accouplés les uns aux autres par leurs arbres d'entrée par l'intermédiaire des arbres de transmission. D'une rangée de montants à l'autre, les lignes de transmission formées de la façon précédemment décrite seront accouplées les unes aux autres par des couples coniques de raison égale à l'unité de façon que les différentes lignes de transmission soient parfaitement synchronisées et que la charge en l'espèce la structure de toiture soit élevée de manière uniforme en chacun de ces points.

D'autres buts, avantages, et caractéristiques techniques de l'invention apparaîtront à la lecture de la description d'une forme préférée de réalisation donnée à titre d'exemple purement illustratif, en se référant aux dessins annexés en lesquels -.
- la figure 1 est une vue de face d'un moyen de déplacement de charge selon une première forme de réalisation de l'invention,
- la figure 2 est une vue de dessus d'un moyen de déplacement de charge selon la première forme de réalisation de l'invention,
- la figure 3 est une vue de face d'un moyen de déplacement de charge selon une seconde forme de réalisation de l'invention,
- la figure 4 est une vue de dessus du moyen de déplacement de charge selon la seconde forme de réalisation de l'invention,
- la figure 5 est une vue d'un tube de transmission en relation d'accouplement avec le moyen de déplacement de charge.

Tel que représenté, le moyen 1 pour déplacer en hauteur une charge 2 le long d'un montant 3 vertical, comprend une monture de guidage 4 engagée autour du montant 3 et supportant la charge 2 à déplacer et un ensemble moteur 5 pour déplacer la monture 4 le long du montant 3, cet ensemble moteur 5 comportant une partie fixe par rapport au montant 3 et une partie mobile par rapport à ce dernier, ladite partie mobile étant solidaire de la monture de guidage 4.

Préférentiellement le montant 3 présente une section droite de forme polygonale par exemple rectangulaire de façon à interdire la rotation de la monture 4 par rapport au montant.

Selon l'invention la partie fixe de l'ensemble moteur 5 est constitué par une crémaillère 6 verticale, solidaire d'une des grandes faces du montant ou formée dans cette dernière par emboutissage ou perforage. La partie mobile de l'ensemble moteur est portée par la monture de guidage et est constituée par un réducteur 7 solidaire de la monture de guidage 4, comportant un arbre d'entrée rotatif 8 accouplé à un organe moteur et un arbre de sortie rotatif 9 sur lequel est calé un pignon denté 10 avec lequel s'engrène une chaîne 11 à maillons articulés et galets de roulement, dont chaque maillon sur l'un de ses flancs extérieurs porte une dent 12 prévue pour coopérer en emboîtement de forme avec l'une des dents de la crémaillère 6. La chaîne est engagée sur un chemin de guidage de chaîne sur lequel roulent les galets de chaîne, ce chemin étant formé sur un guide de chaîne 13 sous forme de lame d'épaisseur constante, le chemin de guidage de chaîne étant formé sur la tranche de la lame. Les flancs des maillons de la chaîne viennent se positionner de part et d'autre du chemin de guidage et de la lame pour éviter tout déraillement.

Par ailleurs la monture de guidage est équipé d'au moins un galet de guidage 14 venant en appui contre le montant vertical 3 et plus précisément contre la grande face de ce dernier opposée à la crémaillère 6, ledit galet de guidage 14 étant monté en rotation sur un arbre 15 horizontal supporté par la monture de guidage.

Préférentiellement, la monture de guidage 4 est pourvue de deux galets de guidage 14 distants l'un de l'autre.

Selon la forme préférée de réalisation, la monture 4 forme une cage, le réducteur 7 étant fixé de manière amovible dans la cage. Préférentiellement cette cage est décalée latéralement par rapport aux galets 14, comprend deux ailes verticales, parallèles maintenues en position l'une par rapport à l'autre par un moyen de liaison et présente deux ouvertures latérales verticales parallèles à l'axe de chaque galet 14.

Selon une première forme de réalisation, le moyen de liaison est constitué par une troisième aile verticale enracinée aux deux premières ailes, tandis que selon une seconde forme de réalisation, le moyen de liaison est constitué par un jeu d'entretoise.

Chaque galet 14, du type à gorge, est pourvu de deux flancs par lesquels il se dispose de part et d'autre du montant 3 ce qui assure le maintien du moyen de levage en prise avec le montant. Chaque galet à gorge 14, en venant en pression contre le montant 3 assure également le maintien en prise des dents 12 de la chaîne 11 avec les dents de la crémaillère 6. Comme on le comprend à chaque instant plusieurs dents 12 de la chaîne sont engagées dans plusieurs dents de la crémaillère 6 ce qui assure une excellente prise de la chaîne 11 à la crémaillère minimisant ainsi les risques de rupture de la liaison par obstacle qui s'établit entre les dents de la crémaillère et les dents de la chaîne. Grâce à cette disposition, il devient possible de déplacer des charges dont le poids est relativement élevé tout en restant largement en deçà des limites de sécurité. De surcroît, le réducteur 7 présente un rapport de réduction particulièrement élevé ce qui lui confère des qualités d'irréversibilité. On évite ainsi que la charge en raison d'un poids trop élevé ne devienne motrice. À titre d'exemple purement indicatif, le rapport de réduction sera égal à 1/30.

Selon une première forme de réalisation, l'arbre 15 de chaque galet de guidage 14 est solidaire d'une structure support 16 de la monture 14.

Préférentiellement l'arbre 15 de chaque galet 14 est articulé par son extrémité distale à la structure support 16 selon un axe géométrique perpendiculaire à l'axe géométrique longitudinal dudit arbre et parallèle à la face du montant contre laquelle vient en appui le galet et ledit arbre 15 au voisinage du galet 14 coopère avec un organe 19 de réglage de la pression du galet contre la face correspondante du montant 3 et par voie de conséquence de réglage de la pression de la chaîne 11 contre la crémaillère 6.

L'organe 19 de réglage de la pression du galet est avantageusement constitué par une vis engagée dans un taraudage traversant de la structure support 16. Cette vis est destinée à venir agir en poussée de manière radiale sur l'arbre 15. Pour désolidariser le moyen de déplacement de charge du montant, il suffit de desserrer la vis de réglage et d'écarter l'arbre du galet du montant afin de dégager le galet de ce dernier. Le moyen de déplacement 1 peut alors être retiré du montant correspondant. La mise en place du moyen sur le montant 3 se fait en procédant de manière inverse.

Pour éviter, que par desserrage inopinée de la vis, les dents 12 de la chaîne ne sortent des dents de la crémaillère 6 ce qui provoquerait l'affaissement de la charge à ce niveau, est prévu un élément 20 de sécurité monté de manière amovible dans la structure support 16 et venant former butée au mouvement angulaire de l'arbre dans le sens correspondant à l'éloignement du galet par rapport au montant 3. Préférentiellement cet élément de sécurité 20 est constitué par une goupille transversale à l'arbre du galet.

Selon la forme préférée de réalisation, la structure support 16 est constituée par un tube de section droite quadrangulaire. Ce tube est fixé rigidement à la monture 4 et plus précisément à la troisième aile verticale de cette dernière.

Selon une autre forme de réalisation, l'arbre 15 de chaque galet 14 est porté par un excentrique 28 s'étendant entre les deux ailes verticales de la monture, ledit excentrique 28 étant monté en rotation dans des paliers pratiqués dans les ailes de ladite monture. Cet excentrique 28 constitue organe de réglage de la pression du galet 14 contre la face correspondante du montant.

Préférentiellement l'excentrique est constitué par un arbre cylindrique comportant une portée cylindrique externe par laquelle il est engagé dans les paliers de guidage. Cet excentrique forme un embout cylindrique sur l'arbre 15 du galet correspondant, cet embout cylindrique étant latéralement déporté par rapport audit arbre 15. L'arbre 15 est fixé à la monture support par l'intermédiaire de l'excentrique. L'embout constituant l'excentrique est équipé en extrémité d'un taraudage borgne destiné à recevoir une vis de blocage prenant appui en position de blocage contre l'aile correspondante de la monture. L'épaulement formé au niveau de la jonction arbre 15/excentrique prend appui, en position de serrage contre l'aile opposée.

Préférentiellement est prévu un moyen de repérage angulaire de la position angulaire de l'excentrique. Ce moyen de repérage angulaire pourra être constitué par un disque angulairement solidaire de l'excentrique et déplaçable face à un repère pratiqué dans l'aile correspondante de la monture.

Après montage du moyen de déplacement 1 sur le montant, les deux ouvertures latérales que comporte la monture de guidage se trouvent disposées de manière parallèle aux deux grandes faces du montant et décalées latéralement par rapport à ce dernier.

Le guide chaîne 13 est quant à lui, disposé selon un plan vertical perpendiculaire à la grande face du montant équipée de la crémaillère 6 et se trouve en regard de ladite grande face de manière décalée latéralement par rapport à ladite crémaillère 6.

Toujours selon la forme préférée de réalisation, ce guide chaîne 13 s'étend vers le haut. Le chemin de guidage de ce guide chaîne 13 forme un U et comporte deux portions rectilignes opposées et jointes l'une à l'autre par une portion en demi-cercle.
Les deux portions rectilignes du chemin de guidage sont parallèles à la grande face du montant équipée de la crémaillère 6. La portion en demi-cercle du chemin de guidage se trouve à l'opposé du pignon 10, l'arbre de sortie 9 portant ce pignon étant parallèle à ladite grande face.

La face de la monture tournée vers le montant est équipée d'un perçage traversant dans lequel est engagé l'arbre de sortie 9, ce dernier recevant le pignon 10 à l'extérieur de la cage que forme la monture 4.

Selon une première forme de réalisation, le guide chaîne 13 est monté de manière glissante sur au moins un élément support 17 fixé rigidement à la monture 4 et est fixé en position sur cet élément support 17 par des vis de blocage engagées dans des taraudages de l'élément support. Plus précisément, l'élément support 17 est pourvu d'une face plane sur laquelle vient en appui le guide chaîne 13 ce dernier pouvant glisser sur cette dernière après desserrage des vis et pouvant être fermement immobilisé sur cette dernière par les vis de blocage. Ces vis de blocage sont engagées de manière traversante dans des lumières oblongues traversantes formées dans le guide chaîne 13, ces lumières étant orientées dans la direction de l'axe longitudinal médian dudit guide chaîne.

Préférentiellement est prévu un moyen de réglage 18 de la tension de la chaîne 11 par déplacement du guide chaîne 13. Ce moyen de réglage pourra être constitué par une vis engagée dans le taraudage traversant d'une patte fixée au guide chaîne et formant saillie sous ce dernier, ladite vis venant en appui contre l'une des faces latérales de l'élément support.

Selon une autre forme de réalisation, le réducteur 7 est monté de manière glissante, selon l'axe de tension de la chaîne, dans la cage que forme la monture 4 et est fixé en position à ladite monture par des boulons de blocage. Est prévu un moyen de mise en tension de la chaîne par déplacement du réducteur 7, ce moyen étant préférentiellement constitué par un excentrique 30. Cet excentrique sera constitué par un arbre cylindrique comportant en extrémité des taraudages borgnes latéralement décalés par leurs axes par rapport à l'axe dudit arbre. L'excentrique 30 est monté entre les deux ailes de la monture 4, au contact du boîtier du réducteur 7 et vient en regard, par ses taraudages borgnes d'extrémité, d'orifices traversants pratiqués dans les dites ailes. L'excentrique 30 reçoit de plus des vis de blocage. Par leurs tiges ces vis sont engagées en blocage dans les taraudages et par leurs têtes viennent en appui contre les ailes de la monture.

La monture de guidage 4 reçoit un élément rigide 25 de support de la charge, cet élément de support étant fixé de manière amovible d'une part à la charge et d'autre part à l'une des deux ailes verticales de la monture. Cet élément rigide assure la liaison entre la monture et la charge et évite que la charge ne s'écarte de la monture.

L'élément rigide 25 support de charge supporte la totalité ou une partie seulement des efforts de poussée ou de retenue.

Cet élément support 25 de charge est de forme longiligne et comporte une patte de fixation à la charge, fixation réalisée par exemple par boulonnage et un doigt de fixation à l'aile correspondante de la monture. Selon une première forme de réalisation ce doigt s'engage de manière amovible dans un fourreau 26 fixé rigidement à la monture 4. De préférence, le doigt s'engage en articulation dans le fourreau 26. Selon une seconde forme de réalisation le doigt s'engage en articulation dans un orifice approprié de la monture.

Il y a lieu de noter que l'élément support est positionné selon le plan géométrique selon lequel évoluent les dents 12 de la chaîne 11. Par ailleurs il y a lieu de noter que l'action de l'élément support 25 sur la monture 4 engendre un moment de basculement de la monture 4 vers le montant 3 et par voie de conséquence de la chaîne à maillon 11 vers la crémaillère 6, le point de liaison de l'élément support à la monture étant de préférence situé selon un niveau inférieur à la chaîne.

L'arbre d'entrée 8 rotatif du réducteur 7 traverse de part en part le boîtier dudit réducteur, forme saillie sur l'un au moins des côtés de ce dernier, et comporte sur la partie en saillie, un embout carré 24. Cet arbre d'entrée s'étend de manière perpendiculaire à la direction de l'arbre de sortie 9 et ce entre les deux ouvertures latérales de la monture 4.

L'arbre d'entrée 8 comporte de plus selon son axe longitudinal un alésage cylindrique traversant, dans lequel est engagé de manière libre en rotation un arbre cylindrique 22, lequel, par chacune de ses extrémités, est accouplé à un arbre d'accouplement 21 de section droite carré, celui des deux dits arbres d'accouplement 21 disposé en regard de l'embout carré recevant de manière glissante un manchon d'accouplement 23, lequel manchon d'accouplement 23 est en permanence en relation d'accouplement avec ledit arbre d'accouplement 21 et par déplacement axial sur ledit arbre 21 est amené également en relation d'accouplement avec l'embout carré 24 de l'arbre d'entrée 8 pour assurer une transmission de couple et de mouvement entre ledit arbre et l'arbre d'entrée 8.

Selon une forme préférée de réalisation, un seul des deux arbres d'accouplement est équipé d'un manchon d'accouplement.

L'invention porte également sur une installation de déplacement d'une charge en hauteur constituée par au moins un moyen 1 de déplacement de charge tel que précédemment décrit.

A titre d'exemple purement indicatif, la charge 2 à déplacer est une structure de toiture, cette structure de toiture pouvant être celle d'une serre. La structure de toit de la serre sera constituée par des fermettes parallèles joîntes par des pannes. Chaque fermette dans sa zone centrale sera pourvue d'un dégagement de hauteur suffisante pour permettre le passage au personnel affecté au montage de la serre.

L'installation comporte au moins deux moyens de déplacement de charge en hauteur, et les arbres d'entrée 8 de ces deux moyens sont axialement alignés et accouplés l'un à l'autre par un arbre de transmission 27 tubulaire et de section droite carrée.

L'arbre d'entrée 8 de l'un de ces deux moyens de déplacement d'une charge en hauteur reçoit un second arbre de transmission 27 accouplé par ailleurs à un mécanisme moteur d'entraînement.

Pour soulever une structure de toit, l'installation sera équipée de plusieurs moyens de déplacement 1 de charge en hauteur associés aux différents montants 3 ou à un montant sur deux, agencés en rangées parallèles et les différents moyens 1 de déplacement de déplacement pour chacune des rangées formées seront alignés par leurs arbres d'entrée 8 et accouplés les uns aux autres par leurs arbres d'entrée 8 par l'intermédiaire des arbres de transmission 27.

D'une rangée à l'autre, les lignes de transmission formées de la façon précédemment décrite seront accouplées les unes autres par des couples coniques de raison égale à l'unité ou autre transmission homocinétique de façon que les différentes lignes de transmission soient parfaitement synchronisées et la charge, en l'espèce la structure de toiture, élevée de manière uniforme en chacun de ces points. Un organe moteur par exemple un moteur électrique sera accouplé à l'un des arbres de transmission afin de transmettre à l'ensemble des arbres un couple d'entraînement en rotation. Avec une telle installation, la structure de toit pourra être déplacée par pas successif ou bien de manière continue.

## Revendications

1. Moyen (1) de déplacement d'une charge en hauteur, selon un axe de déplacement vertical, comprenant :
- un montant vertical (3), disposé selon l'axe vertical de déplacement, le long duquel montant la charge est déplacée, d'une position basse vers une position haute du montant, selon laquelle ledit montant reçoit la charge en fixation, pour supporter en permanence cette dernière au-dessus du sol,
- une monture de guidage (4) engagée autour du montant (3) et supportant la charge à déplacer,
- un ensemble moteur pour déplacer la monture (4) le long du montant, ledit ensemble moteur comportant une partie fixe par rapport au montant et une partie mobile par rapport à ce dernier, ladite partie mobile étant solidaire de la monture de guidage(4), la partie fixe de l'ensemble moteur (5) étant constituée par une crémaillère verticale (6) solidaire du montant (3) ou formée dans ce dernier, **caractérisé en ce que** la partie mobile de l'ensemble moteur est constituée par :
- un réducteur (7) solidaire de la monture (4) de guidage, comportant un arbre d'entrée rotatif (8) accouplé à un organe moteur et un arbre de sortie rotatif (9) sur lequel est calé un pignon denté (10),
- une chaîne (11) à maillons articulés et galets de roulement, engrenée sur le pignon denté (10) dont chaque maillon sur l'un de ses flancs extérieurs porte au moins une dent (12) prévue pour coopérer en emboîtement de forme avec l'une des dents de la crémaillère (6),
- un guide chaîne (13) sous forme de lame d'épaisseur constante, comportant un chemin de guidage de chaîne sur lequel roulent les galets de la chaîne, le chemin de guidage de chaîne étant formé sur la tranche de la lame, et les flancs des maillons de la chaîne (11) venant de part et d'autre du chemin et de la lame, et que la monture de guidage comporte au moins un galet de guidage (14) venant en appui contre le montant (3) sur la face de ce dernier opposée à la crémaillère (6), ledit galet étant monté en rotation sur un arbre (15) horizontal, supporté par la monture de guidage (4).

2. Moyen (1) de déplacement d'une charge selon la revendication 1, **caractérisé en ce que** la partie mobile de l'ensemble moteur (5) est portée par la monture de guidage (4).

3. Moyen de déplacement d'une charge en hauteur selon la revendication 1 ou 2, **caractérisé en ce que** la monture (4) forme une cage, le réducteur (7) étant fixé dans la cage.

4. Moyen de déplacement d'une charge en hauteur selon l'une quelconque de revendications précédentes, **caractérisé en ce que** le chemin de guidage du guide chaîne (13) forme sensiblement un U et comporte deux portions rectilignes opposées jointes l'une à l'autre par une portion en demi cercle.

5. Moyen de déplacement d'une charge en hauteur, selon l'une quelconque des revendications 1 à 3, **caractérisé en ce que** le guide chaîne (13) est monté de manière glissante sur au moins un élément support (17) fixé à la monture (4) et est fixé en position sur cet élément support (17) par des vis de blocage engagées dans des taraudages de l'élément support (17).

6. Moyen de déplacement d'une charge en hauteur selon la revendication 5, **caractérisée en ce que** les vis de blocage sont engagées de manière traversante dans des lumières oblongues traversantes formées dans le guide chaîne (13), ces lumières étant orientées dans la direction de l'axe longitudinal médian du guide chaîne (13).

7. Moyen de déplacement d'une charge en hauteur selon l'une quelconque des revendications 5 ou 6 **caractérisé par** un moyen de réglage (18) de la tension de la chaîne (11) par déplacement du guide chaîne (13).

8. Moyen de déplacement d'une charge en hauteur selon la revendication 7, **caractérisé en ce que** le moyen de réglage (18) de la tension de la chaîne est constitué par une vis engagée dans le taraudage traversant d'une patte fixée au guide chaîne (13) et formant saillie sous ce dernier, ladite vis venant en appui contre l'une des faces latérales de l'élément support.

9. Moyen de déplacement d'une charge en hauteur, selon l'une quelconque des revendications 1 à 3, **caractérisé en ce que** le réducteur (7) est monté de manière glissante, selon l'axe de tension de la chaîne, dans la cage que forme la monture (4) et est fixé en position à ladite monture par des boulons de blocage.

10. Moyen de déplacement d'une charge en hauteur, selon la revendication 9, **caractérisé par** un moyen de mise en tension de la chaîne (11) par déplacement du réducteur (7).

11. Moyen de déplacement d'une charge en hauteur, selon la revendication 10, **caractérisé en ce que** le moyen de mise en tension est constitué par un excentrique (28).

12. Moyen de déplacement d'une charge en hauteur selon l'une quelconque des revendications précédentes, **caractérisé en ce que** la monture de guidage (4) est pourvue de deux galets de guidage (15) distants l'un de l'autre.

13. Moyen de déplacement d'une charge en hauteur, selon l'une quelconque des revendications précédentes, **caractérisé en ce que** la monture de guidage (4) comprend deux ailes verticales parallèles maintenues en position l'une par rapport à l'autre par un moyen de liaison.

14. Moyen de déplacement d'une charge en hauteur selon la revendication 13, **caractérisé en ce que** l'arbre (15) de chaque galet de guidage (14) est solidaire d'une structure support (16) de la monture (14).

15. Moyen de déplacement d'une charge selon la revendication 14, **caractérisé en ce que** l'arbre (15) de chaque galet (14) est articulé par son extrémité distale à la structure support (17) selon un axe géométrique perpendiculaire à son axe géométrique longitudinal et parallèle à la face du montant (3) contre laquelle vient en appui le galet (14) et que ledit arbre (15) au voisinage du galet (14) coopère avec un organe de réglage (19) de la pression du galet (14) contre la face correspondante du montant (3) et par voie de conséquence de réglage de la pression de la chaîne contre la crémaillère (6).

16. Moyen de déplacement d'une charge en hauteur selon la revendication 14, **caractérisé en ce que** l'organe de réglage (19) de la pression du galet (14) est une vis engagée dans un taraudage traversant de la structure support (17) cette vis étant destinée à venir agir en poussée de manière radiale sur l'arbre (15).

17. Moyen de déplacement d'une charge en hauteur selon la revendication 15 ou la revendication 16, **caractérisé par** un élément de sécurité (20) monté de manière amovible dans la structure support (16) et venant former butée au mouvement angulaire de l'arbre (15) dans le sens correspondant à l'éloignement du galet par rapport au montant (3).

18. Moyen de déplacement d'une charge en hauteur selon la revendication 17, **caractérisé en ce que** l'élément de sécurité (20) est constitué par une goupille transversale à l'arbre (15) du galet.

19. Moyen de déplacement d'une charge en hauteur selon l'une quelconque des revendications 14 à 18, **caractérisé en ce que** la structure support (16) est constituée par un tube de section droite quadrangulaire.

20. Moyen de déplacement d'une charge en hauteur selon la revendication 13, **caractérisé en ce que** l'arbre (15) de chaque galet (14) est porté par un excentrique (28) s'étendant entre les deux ailes verticales de la monture, ledit excentrique (28) étant monté dans des paliers pratiqués dans les ailes de ladite monture, ledit excentrique constituant organe de réglage de la pression du galet (14) contre la face correspondante du montant.

21. Moyen de déplacement d'une charge en hauteur selon la revendication 20, **caractérisé par** un moyen de repérage angulaire de la position angulaire de l'excentrique (28).

22. Moyen de déplacement d'une charge en hauteur selon l'une quelconque des revendications précédentes, **caractérisé en ce que** la monture de guidage (4) comprend un élément (25) de support de la charge, cet élément de support (25) étant fixé de manière amovible d'une part à la charge et d'autre part à l'une au moins des deux ailes verticales de la monture (4).

23. Moyen de déplacement d'une charge en hauteur, selon les revendications 1 et 22 **caractérisé en ce que** l'action de l'élément support (25) sur la monture (4) engendre un moment de basculement de la monture vers le montant et par voie de conséquence de la chaîne à maillon (11) vers la crémaillère.

24. Moyen de déplacement d'une charge en hauteur selon la revendication 1 ou la revendication 2 **caractérisé en ce que** l'arbre d'entrée (8) rotatif du réducteur (7) traverse de part en part le boîtier dudit réducteur, forme saillie sur l'un au moins des côtés de ce dernier, comporte sur la partie en saillie un embout carré (24), ledit arbre d'entrée (8) comportant de plus selon son axe longitudinal un alésage cylindrique traversant, dans lequel est engagé de manière libre en rotation un arbre cylindrique (22), lequel par chacune de ses extrémités est accouplé à un arbre d'accouplement (21) de section droite carré, celui des deux dits arbres (21) disposé en regard de l'embout carré recevant de manière glissante un manchon d'accouplement(23), lequel manchon d'accouplement (23) est en permanence en relation d'accouplement avec ledit arbre d'accouplement (21) et par déplacement axial sur ledit arbre est amené également en relation d'accouplement avec l'embout carré (24) correspondant de l'arbre d'entrée (8) pour assurer une transmission de couple et de mouvement entre ledit arbre d'accouplement et l'arbre d'entrée (8), lesdits arbres d'accouplement (23) étant destiné à être accouplé à un arbre de transmission (27).

25. Installation de déplacement d'une charge en hauteur **caractérisée en ce qu'**elle comporte au moins un moyen de déplacement de charge (1) selon l'une quelconque des revendications 1 à 24.

26. Installation de déplacement d'une charge en hauteur selon la revendication 25, **caractérisée en ce qu'**elle comporte au moins deux moyens (1) de déplacement de charge en hauteur, que les arbres d'entrée (8) de ces deux moyens (1) de déplacement de charge sont axialement alignés et sont accouplés l'un à l'autre par un arbre de transmission (27), l'arbre d'entrée (8) de l'un de ces deux moyens de déplacement d'une charge en hauteur recevant un second arbre de transmission (27) accouplé par ailleurs à un mécanisme moteur d'entraînement.

## Claims

1. Apparatus (1) for moving a load up and down, on a vertical movement axis, comprising:
- a vertical upright (3), disposed on the vertical movement axis, the load being moved along said upright, from a low position to a high position on the upright, according to which said upright receives the load fixedly, in order to support the latter continuously above the ground,
- a guidance mount (4) engaged around the upright (3) and supporting the load to be moved,
- a driving assembly for moving the mount (4) along the upright, said driving assembly comprising a part fixed with respect to the upright and a part able to move with respect to the latter, said movable part being fixed to the guidance mount (4), the fixed part of the driving assembly being formed by a vertical rack (6) fixed to the upright (3) or formed in the latter,
**characterised in that** the movable part of the driving assembly is formed by:
- a gearbox (7) fixed to the guidance mount (4), comprising a rotary input shaft (8) coupled to a driving member and a rotary output shaft (9) on which a toothed pinion (10) is fixed,
- a chain (11) with articulated links and running rollers, meshed on the toothed pinion (10), each link of which on one of its external flanks carries at least one tooth (12) designed to cooperate by fitting together of shapes with one of the teeth on the rack (6),
- a chain guide (13) in the form of a blade of constant thickness, comprising a chain guidance track on which the rollers of the chain run, the chain guidance track being formed on the edge of the blade, and the flanks of the links of the chain (11) coming on each side of the track and blade,
and **in that** the guidance mount comprises at least one guide roller (14) coming into abutment against the upright (3) on the face of the latter opposite to the rack (6), said roller being mounted for rotation on a horizontal shaft (15) supported by the guidance mounts (4).

2. Apparatus (1) for moving a load according to claim 1, **characterised in that** the movable part of the driving assembly (5) is carried by the guidance mount (4).

3. Apparatus for moving a load up and down according to claim 1 or 2, **characterised in that** the mount (4) forms a cage, the gearbox (7) being fixed in the cage.

4. Apparatus for moving a load up and down according to any one of the preceding claims, **characterised in that** the guidance track of the chain guide (13) forms approximately a U and comprises two opposite rectilinear portions joined to each other by a portion in a semicircle.

5. Apparatus for moving a load up and down according to any one of claims 1 to 3, **characterised in that** the chain guide (13) is mounted so as to slide on at least one support element (17) fixed to the mount (4) and is fixed in position on this support element (17) by locking screws engaged in threads in the support element (17).

6. Apparatus for moving a load up and down according to claim 5, **characterised in that** the locking screws are engaged, so as to pass through, in through oblong slots formed in the chain guide (13), these slots being oriented in the direction of the median longitudinal axis of the chain guide (13).

7. Apparatus for moving a load up and down according to either one of claims 5 or 6, **characterised by** means (18) for adjusting the tension of the chain (11) by movement of the chain guide (13).

8. Apparatus for moving a load up and down according to claim 7, **characterised in that** the means (18) for adjusting the tension of the chain is formed by a screw engaged in the thread passing through a lug fixed to the chain guide (13) and forming a projection on the latter, said screw coming into abutment against one of the lateral faces of the support element.

9. Apparatus for moving a load up and down according to any one of claims 1 to 3, **characterised in that** the gearbox (7) is mounted so as to slide, on the chain tension axis, in the cage that the mount (4) forms and is fixed in position to said mount by locking bolts.

10. Apparatus for moving a load up and down according to claim 9, **characterised by** means for tensioning the chain (11) by moving the gearbox (7).

11. Apparatus for moving a load up and down according to claim 10, **characterised in that** the tensioning means is formed by an eccentric (28).

12. Apparatus for moving a load up and down according to any one of the preceding claims, **characterised in that** the guidance mount (4) is provided with two guide rollers (15) distant from each other.

13. Apparatus for moving a load up and down according to any one of the preceding claims, **characterised in that** the guidance mount (4) comprises two parallel vertical wings held in position with respect to each other by connection means.

14. Apparatus for moving a load up and down according to claim 13, **characterised in that** the shaft (15) of each guide roller (14) is fixed to a structure (16) supporting the mount (14).

15. Apparatus for moving a load up and down according to claim 14, **characterised in that** the shaft (15) of each roller (14) is articulated by its distal end on the support structure (17) on a geometric axis perpendicular to its longitudinal geometric axis and parallel to the face of the upright (3) against which the roller (14) comes into abutment and **in that** said shaft (15) in the vicinity of the roller (14) cooperates with a member (19) for adjusting the pressure of the roller (14) against the corresponding face of the upright (3) and consequently adjusting the pressure of the chain against the rack (6).

16. Apparatus for moving a load up and down according to claim 14, **characterised in that** the member (19) for adjusting the pressure of the roller (14) is a screw engaged in a thread passing through the support structure (17), this screw being intended to come to act by pushing radially on the shaft (15).

17. Apparatus for moving a load up and down according to claim 15 or claim 16, **characterised by** a safety element (20) mounted removably in the support structure (16) and coming to form a stop for the angular movement of the shaft (15) in the direction corresponding to movement away of the roller with respect to the upright (3).

18. Apparatus for moving a load up and down according to claim 17, **characterised in that** the safety element (20) is formed by a pin transverse to the shaft (15) of the roller.

19. Apparatus for moving a load up and down according to any one of claims 14 to 18, **characterised in that** the support structure (16) is formed by a tube with a quadrangular cross-section.

20. Apparatus for moving a load up and down according to claim 13, **characterised in that** the shaft (15) of each roller (14) is carried by an eccentric (28) extending between the two vertical wings of the mount, said eccentric (28) being mounted in bearings formed in the wings of said mount, said eccentric forming a member for adjusting the pressure of the roller (14) against the corresponding face of the upright.

21. Apparatus for moving a load up and down according to claim 20, **characterised by** a means of angular location of the angular position of the eccentric (28).

22. Apparatus for moving a load up and down according to any one of the preceding claims, **characterised in that** the guidance mount (4) comprises an element (25) for supporting the load, said support element (25) being fixed removably on the one hand to the load and on the other hand to at least one of the two vertical wings of the mount (4).

23. Apparatus for moving a load up and down according to claims 1 and 22, **characterised in that** the action of the support element (25) on the mount (4) causes a tilting moment of the mount towards the upright and consequently of the link chain (11) towards the rack.

24. Apparatus for moving a load up and down according to claim 1 or claim 2, **characterised in that** the rotary input shaft (8) of the gearbox (7) passes right through the casing of said gearbox, forms a projection on at least one of the sides of the latter and comprises a square connecting piece (24) on the projecting part, said input shaft (8) also comprising on its longitudinal axis a through cylindrical bore, in which there is engaged, so as to be free to rotate, a cylindrical shaft (22), which, by each of its ends, is coupled to a coupling shaft (21) with a square cross-section, the one of said two shafts (21) disposed opposite the square connecting piece slideably receiving a coupling sleeve (23), the coupling sleeve (23) being permanently in coupling relationship with said coupling shaft (21) and, by axial movement on said shaft, also being brought into coupling relationship with the corresponding square connecting piece (24) of the input shaft (8) in order to provide a torque and movement transmission between said coupling shaft and the input shaft (8), said coupling shafts (23) being intended to be coupled to a transmission shaft (27).

25. An installation for moving a load up and down, **characterised in that** it comprises at least one load movement apparatus (1) according to any one of claims 1 to 24.

26. An installation for moving a load up and down according to claim 25, **characterised in that** it comprises at least two apparatuses (1) for moving a load up and down, **in that** the input shafts (8) of these two load movement apparatus are axially aligned and are coupled to each other by a transmission shaft (27), the input shaft (8) of one of these two means of moving the load up and down receiving a second transmission shaft (27) also coupled to the driving motor mechanism.

## Patentansprüche

1. Mittel (1) zur Höhenverstellung einer Last gemäß einer vertikalen Verschiebungsachse, welches aufweist:
- einen vertikalen Ständer (3), der gemäß der vertikalen Verschiebungsachse angeordnet ist, wobei die Last längs dieses Ständers von einer unteren Position zu einer oberen Position des Ständers verschoben wird, wobei dieser Ständer die Last in Fixierung aufnimmt, um sie dauerhaft oberhalb des Bodens zu stützen,
- eine Führungsvorrichtung (4), die um den Ständer (3) herum eingreift und die zu verstellende Last stützt,
- eine Antriebseinrichtung zur Verschiebung der Vorrichtung (4) längs des Ständers, wobei die Antriebseinrichtung einen bezüglich des Ständers festen Teil und einen bezüglich des letzteren beweglichen Teil aufweist und der bewegliche Teil fest mit der Führungsvorrichtung (4) verbunden ist und der feste Teil der Antriebseinrichtung (5) aus einer vertikalen Zahnstange (6) besteht, die mit dem Ständer (3) fest verbunden oder in letzterem geformt ist, **dadurch gekennzeichnet, daß** der bewegliche Teil der Antriebseinrichtung besteht aus:
- einem Untersetzungsgetriebe (7), das fest mit der Führungsvorrichtung (4) verbunden ist und eine drehbare Eingangswelle (8) aufweist, die mit einem Antriebselement gekuppelt ist, und eine drehbare Ausgangswelle (9) aufweist, auf die ein Zahnrad (10) aufgekeilt ist,
- einer Kette (1) mit angelenkten Gliedern und Rollen, die auf dem Zahnrad (10) kämmt, von der jedes Glied an einer seiner Außenflanken mindestens einen Zahn (12) trägt, der zum Zusammenwirken unter formschlüssigen Eingriff mit einem der Zähne der Zahnstange (6) vorgesehen ist,
- einer Kettenführung (13) in Form eines Blattes von gleichbleibender Dicke mit einem Kettenführungsweg, auf dem die Rollen der Kette abrollen, wobei der Kettenführungsweg auf der Schnittkante des Blattes gebildet ist und die Flanken der Glieder der Kette (11) sich beiderseits des Wegs und des Blattes erstrecken, und daß die Führungsvorrichtung mindestens eine Führungsrolle (14) aufweist, die in Andruck gegen den Ständer (3) auf dessen der Zahnstange (6) entgegengesetzten Seite kommt, wobei die Rolle drehbar auf einer horizontalen Achse (15) montiert ist, die von der Führungsvorrichtung (4) getragen ist.

2. Mittel (1) zur Verstellung einer Last nach Anspruch 1, **dadurch gekennzeichnet, daß** der bewegliche Teil der Antriebseinrichtung (5) von der Führungsvorrichtung (4) getragen ist.

3. Mittel zur Höhenverstellung einer Last nach Anspruch 1 oder 2, **dadurch gekennzeichnet, daß** die Vorrichtung (4) einen Käfig bildet und das Untersetzungsgetriebe (7) im Käfig fixiert ist.

4. Mittel zur Höhenverstellung einer Last gemäß einem der vorangehenden Ansprüche, **dadurch gekennzeichnet, daß** der Führungsweg der Kettenführung (13) im wesentlichen ein U bildet und zwei gegenüberliegende gradlinige Abschnitte aufweist, die durch einen halbkreisförmigen Abschnitt miteinander verbunden sind.

5. Mittel zur Höhenverstellung einer Last gemäß einem der Ansprüche 1 bis 3, **dadurch gekennzeichnet, daß** die Kettenführung (13) gleitend auf mindestens einem Trägerelement (17) montiert ist, das an der Vorrichtung (4) befestigt und in ihrer Stellung an diesem Trägerelement (17) durch Blockierungsschrauben fixiert ist, die in Gewindebohrungen des Trägerelements (17) eingreifen.

6. Mittel zur Höhenverstellung einer Last nach Anspruch 5, **dadurch gekennzeichnet, daß** die Blockierungsschrauben in längliche, in der Kettenführung (13) gebildete Löcher diese durchsetzend eingesetzt sind, wobei diese Löcher in der Richtung der Längsmittelachse der Kettenführung (13) ausgerichtet sind.

7. Mittel zur Höhenverstellung einer Last nach einem der Ansprüche 5 oder 6, **gekennzeichnet durch** ein Mittel (18) zur Spannungsregelung der Kette (11) **durch** Verschiebung der Kettenführung (13).

8. Mittel zur Höhenverstellung einer Last nach Anspruch 7, **dadurch gekennzeichnet, daß** das Mittel (18) zur Spannungsregelung der Kette aus einer Schraube besteht, die in die Gewindebohrung eingreift, welche einen an der Kettenführung (13) befestigten Fuß durchsetzt und unter letzterem vorsteht, wobei die Schraube in Andruck gegen eine der Seitenflächen des Trägerelements kommt.

9. Mittel zur Höhenverstellung einer Last nach einem der Ansprüche 1 bis 3, **dadurch gekennzeichnet, daß** das Untersetzungsgetriebe (7) gemäß der Spannungsachse der Kette gleitend verschiebbar in dem Käfig montiert ist, den die Vorrichtung (4) bildet, und in seiner Position an der Vorrichtung durch Blockierungsbolzen befestigt ist.

10. Mittel zur Höhenverstellung einer Last nach Anspruch 9, **gekennzeichnet durch** ein Mittel zum Spannen der Kette (11) **durch** Verschiebung des Untersetzungsgetriebes (7).

11. Mittel zur Höhenverstellung einer Last nach Anspruch 10, **dadurch gekennzeichnet, daß** das Mittel zum Spannen aus einem Exzenter (28) besteht.

12. Mittel zur Höhenverstellung einer Last nach einem der vorangehenden Ansprüche, **dadurch gekennzeichnet, daß** die Führungsvorrichtung (4) mit zwei voneinander beabstandeten Führungsrollen (15) versehen ist.

13. Mittel zur Höhenverstellung einer Last gemäß einem der vorangehenden Ansprüche, **dadurch gekennzeichnet, daß** die Führungsvorrichtung (4) zwei vertikale parallele Flügel aufweist, die in ihrer Stellung zueinander durch ein Verbindungsmittel gehalten sind.

14. Mittel zur Höhenverstellung einer Last nach Anspruch 13, **dadurch gekennzeichnet, daß** die Achse (15) jeder Führungsrolle (14) fest mit einer Tragstruktur (16) der Vorrichtung (4) verbunden ist.

15. Mittel zur Höhenverstellung einer Last nach Anspruch 14, **dadurch gekennzeichnet, daß** die Achse (15) jeder Rolle (14) mit ihrem distalen Ende an der Tragstruktur (17) gemäß einer geometrischen Achse angelenkt ist, die senkrecht zu ihrer geometrischen Längsachse und parallel zu der Seite des Ständers (3) verläuft, gegen welche die Rolle (14) angedrückt wird, und daß die Achse (15) in der Nähe der Rolle (14) mit einem Element (19) zur Einstellung des Drucks der Rolle (14) gegen die entsprechende Seite des Ständers (3) und damit zur Regelung des Drucks der Kette gegen die Zahnstange (6) zusammenwirkt.

16. Mittel zur Höhenverstellung einer Last nach Anspruch 14, **dadurch gekennzeichnet, daß** das Element (19) zur Einstellung des Drucks der Rolle (14) eine Schraube ist, die in eine Gewindebohrung eingreift, welche die Tragstruktur (17) durchsetzt, wobei diese Schraube dazu bestimmt ist, einen radialen Druck auf die Achse (15) auszuüben.

17. Mittel zur Höhenverstellung einer Last nach Anspruch 15 oder Anspruch 16, **gekennzeichnet durch** ein Sicherheitselement (20), das in der Tragstruktur (16) abnehmbar montiert ist und einen Anschlag für die Winkelbewegung der Achse (15) in dem der Entfernung der Rolle bezüglich des Ständers (3) entsprechenden Sinn bildet.

18. Mittel zur Höhenverstellung einer Last nach Anspruch 17, **dadurch gekennzeichnet, daß** das Sicherheitselement (20) aus einem quer zur Achse (15) der Rolle verlaufenden Steckstift besteht.

19. Mittel zur Höhenverstellung einer Last nach einem der Ansprüche 14 bis 18, **dadurch gekennzeichnet, daß** die Tragstruktur (16) aus einem Rohr mit viereckigem Querschnitt besteht.

20. Mittel zur Höhenverstellung einer Last nach Anspruch 13, **dadurch gekennzeichnet, daß** die Achse (15) jeder Rolle (14) von einem Exzenter (28) getragen ist, der sich zwischen den zwei vertikalen Flügeln der Vorrichtung erstreckt, wobei der Exzenter (28) in Lagern montiert ist, die in den Flügeln der Vorrichtung ausgebildet sind, und der Exzenter ein Element zur Einstellung des Drucks der Rolle (14) gegen die entsprechende Seite des Ständers bildet.

21. Mittel zur Höhenverstellung einer Last nach Anspruch 20, **gekennzeichnet durch** ein Mittel zur Winkelmarkierung der Winkelstellung des Exzenters (28).

22. Mittel zur Höhenverstellung einer Last nach einem der vorangehenden Ansprüche, **dadurch gekennzeichnet, daß** die Führungsvorrichtung (4) ein Element (25) zum Stützen der Last aufweist, wobei dieses Stützelement (25) abnehmbar einerseits an der Last und andererseits an mindestens einem der zwei vertikalen Flügel der Vorrichtung (4) befestigt ist.

23. Mittel zur Höhenverstellung einer Last nach den Ansprüchen 1 und 22, **dadurch gekennzeichnet, daß** die Wirkung des Stützelements (25) auf die Vorrichtung (4) ein Kippmoment der Vorrichtung in Richtung auf den Ständer und infolgedessen der Gliederkette (11) in Richtung auf die Zahnstange erzeugt.

24. Mittel zur Höhenverstellung einer Last nach Anspruch 1 oder Anspruch 2, **dadurch gekennzeichnet, daß** die drehbare Eingangswelle (8) des Untersetzungsgetriebes (7) das Gehäuse des Untersetzungsgetriebes beiderseits durchsetzt, an mindestens einer der Seiten des letzteren einen Vorsprung bildet, auf dem vorspringenden Teil einen quadratischen Ansatz (24) aufweist, wobei die Eingangswelle (8) außerdem gemäß ihrer Längsachse eine zylindrische Durchgangsbohrung aufweist, in der frei drehbar eine zylindrische Welle (22) sitzt, die mit jedem ihrer Enden an eine Kupplungswelle (21) mit quadratischem Querschnitt gekuppelt ist, wobei diejenige der zwei Wellen (21), die gegenüber dem quadratischen Ansatz angeordnet ist, gleitend eine Kupplungshülse (23) aufnimmt, die dauernd in Kupplungsbeziehung mit der Kupplungswelle (21) ist und durch axiale Verschiebung auf dieser Welle auch in Kupplungsbeziehung mit dem entsprechenden quadratischen Ansatz (24) der Eingangswelle (8) gebracht wird, um eine Transmission des Drehmoments und der Bewegung zwischen dieser Kupplungswelle und der Eingangswelle (8) zu gewährleisten, wobei die Kupplungswellen (23) zum Kuppeln mit einer Transmissionswelle (27) bestimmt sind.

25. Vorrichtung zur Höhenverstellung einer Last, **dadurch gekennzeichnet, daß** sie mindestens ein Mittel (1) zur Verstellung einer Last nach einem der Ansprüche 1 bis 24 aufweist.

26. Vorrichtung zur Höhenverstellung einer Last nach Anspruch 25, **dadurch gekennzeichnet, daß** sie mindestens zwei Mittel (1) zur Höhenverstellung einer Last aufweist, daß die Eingangswellen (8) dieser zwei Mittel (1) zur Höhenverstellung einer Last axial in einer Linie liegen und miteinander durch eine Transmissionswelle (27) gekuppelt sind, wobei die Eingangswelle (8) des einen dieser zwei Mittel zur Höhenverstellung einer Last eine zweite Transmissionswelle (27) aufnimmt, die außerdem mit einem Antriebsmechanismus gekuppelt ist.
